# EUROPÄISCHE PATENTSCHRIFT

(11) **EP 1 350 499 B1**
(45) Veröffentlichungstag und Bekanntmachung des Hinweises auf die Patenterteilung: **22.02.2006**
(21) Anmeldenummer: 03007781.2
(22) Anmeldetag: 04.04.2003
(51) Int. Cl.: A61G 17/08

(54) **Schwimmurne**
Floating urn
Urne flottante

(30) Priorität: 05.04.2002 DE 10215061
(43) Veröffentlichungstag der Anmeldung: 08.10.2003
(73) Patentinhaber: Münger, Heinz, 9501 Wil (CH)
(72) Erfinder: Münger, Heinz, 9501 Wil (CH)
(74) Vertreter: Gallo, Wolfgang

(56) Entgegenhaltungen:
- US-A- 5 393 253
- PATENT ABSTRACTS OF JAPAN vol. 1996, no. 08, 30. August 1996 (1996-08-30) -& JP 08 107916 A (TEJIMA KIYOKAZU), 30. April 1996 (1996-04-30)

## Beschreibung

Die Erfindung betrifft eine schwimmfähige Urne zur Verwendung bei Feuerbestattungen.

Bekannte Urnen sind Gefäße zur Aufnahme zu Asche Verstorbener nach Feuerbestattungen, die in der Regel zum Eingraben in Gräbern vorgesehen sind. Daneben gibt es aber auch Urnen, die als Ziergefäße ausgebildet sind und zum Aufbewahren der Asche Verstorbener in einen Friedhofsersatz darstellenden Bestattungshäusern oder auch in den Häusern von Angehörigen dienen.

Bekannt sind auch Schwimmurnen, nämlich aus der US 5 393 253 und der JP-Veröffentlichung 08 107 916.

Die US 5 393 253 beschreibt eine Schwimmurne, die als wasserdichtes, in Kiel eines bootsartigen Schwimmkörpers eingesetztes Aschegefäß in Gestalt eines liegenden Rohrkörpers, und mit am Schwimmkörper angeordneten, nach oben ragenden segelartigen Flügeln, die ein Treiben der Urne in vorgegebener Richtung unter Windeinfluß über den Ozean herbeiführen sollen.

Aus Patent Abstracts of Japan 08 107 916 ist eine Schwimmurne in Gestalt eines stehenden Gefäßes bekannt, in dem unten eine Kammer zum Einlegen eines Gewichtskörpers und darüber über einem Zwischenboden eine Kammer zum Einstellen eines die Asche enthaltenden Aschebehälters aus Papier und darüber einen Deckel aufweist. Außen sind Kränze von blütenblattartig geformten Elementen angeordnet, die der Urne das Aussehen einer auf dem Wasser treibenden Blüte geben. Der Zwischenboden und die Kammer für den Gewichtskörper haben feine Löcher, durch welche Wasser eindringen kann, so daß die Ume, die aus sich natürlich zersetzendem Material besteht, aufgrund des eindringenden Wassers absinken und die Asche in das Wasser freisetzen kann.

Aufgabe der Erfindung ist es, eine Schwimmurne zu schaffen, die eine neue Bestattungsmöglichkeit erschließt.

Diese Aufgabe wird gemäß der Erfindung durch die im Anspruch 1 angegebene Schwimmurne gelöst. Vorteilhafte Ausgestaltungen der Erfindung sind Gegenstand der Unteransprüche.

Danach beinhaltet die Erfindung eine schwimmfähige Urne, die weder zum Eingraben in Gräbern noch zum Aufstellen in Häusern vorgesehen ist, auch nicht lediglich zum Ausbringen der Asche in ein Gewässer, sondern zur Bestattung auf dafür angelegten oder benutzten Wasserflächen dient. So können solche Schwimmurnen beispielsweise auf einer als Seerosenteich angelegten Wasserfläche eingesetzt und ihrerseits mit dem aus dem Wasser herausragenden oberen Teil dekorativ als Seerosen oder dergleichen gestaltet sein.

Die erfindungsgemäße Schwimmurne ist zu ihrer Funktion konstruktiv besonders ausgebildet. Sie besteht in üblicher Weise aus einem Gefäßkörper mit Deckel, wobei zwischen Deckel und Gefäßkörper eine zweckentsprechende dauerhafte und beständige Dichtung vorgesehen ist. Der Gefäßkörper weist ein mittiges vertikales Gewichtsausgleichsrohr auf, mittels dessen durch Einfüllen von mehr oder weniger Gewichtsmaterial sowohl herstellungsbedingte Gewichtsschwankungen als auch Unterschiede des Gewichts der Aschebeladung so ausgeglichen werden können, daß die Schwimmurne im gefüllten Zustand ein definiertes Gewicht hat, so daß sie aufgrund des gegebenen Volumens und des gegebenen Gewichts beim Einsetzen in das Wasser um ein bestimmtes Maß eintaucht und um ein bestimmtes Maß über die Wasseroberfläche übersteht. Weiter ist der Gefäßkörper an seinem Umfang mit Hohlräumen versehen, die luftgefüllt sind. Dabei kann es sich um eine Anzahl von beispielsweise vier gleichmäßig am Umfang verteilten Kammern handeln, die beispielsweise etwas bauchig nach außen verlaufen und in das Dekor des Gefäßkörpers integriert sein können, der schalenartig mit einem Kranz von leicht vorspringenden Wülsten ausgebildet sein kann. Zusätzlich oder alternativ kann im oberen Bereich des Gefäßkörpers ein äußerer Wulsthohlraum gebildet sein, der durchgehend oder gekammert verläuft. Diese Hohlräume dienen bei der Schwimmurne als Stabilisatoren gegen Kippen, insbesondere aufgrund äußerer Einflüsse wie Wellengang bei starkem Wind, Anstoßen von Gegenständen, Anstoßen durch Tiere und dergleichen, so daß sich stets eine stabile Schwimmlage ergibt.

Das Gewichtsausgleichsmaterial, das nach Bedarf in das Gewichtsausgleichsrohr eingefüllt wird, kann ein schützbarer Feststoff, ein Gemisch aus Feststoffteilchen und Bindemittel oder eine aushärtbare oder erstarrungsfähige Vergussmasse sein.

Ein Ausführungsbeispiel der Erfindung ist in den anliegenden Zeichnungen dargestellt und wird nachstehend kurz beschrieben. In den Zeichnungen zeigt:
- Figur 1: eine Seitenansicht einer Schwimmurne nach der Erfindung,
- Figur 2: eine Draufsicht auf den Gefäßkörper der Schwimmurne bei Abgenommenem Deckel, und
- Figur 3: einen Halbschnitt durch den Gefäßkörper.

Figur 1 zeigt in etwas perspektivisch gehaltener Seitenansicht eine Schwimmurne nach der Erfindung im Wasser schwimmend mit Deckel im Seerosendekor.

Die Figuren 2 und 3 zeigen den konstruktiven Aufbau der Schwimmurne in Draufsicht des Gefäßkörpers bzw. im Axialhalbschnitt der Schwimmurne mehr im einzelnen.

Der Gefäßkörper 1 der Schwimmurne hat die Form einer im wesentlichen runden Schale mit einem Gefäßhohlraum 2. Mittig im Gefäßkörper ist ein Gewichtsausgleichsrohr 3 angeordnet, das eine mittige Gewichtsausgleichskammer 4 umschließt.

An der Umfangswand des Gefäßkörpers 1 sind beispielsweise vier Luftkammern 5 angeordnet, die durch nach außen ausgebauchte und gleichzeitig Dekorfunktion erfüllende Taschen 5 gebildet sind. Diese dienen bei Schwimmen der Urne als Stabilisatoren, weil sie bei Kippbewegungen jeweils starken Auftrieb erzeugen. Im oberen Bereich des Gefäßkörpers verläuft zwischen den einzelnen Taschen ein nach oben offener hohler Randwulst 6, der ebenfalls ergänzend als Stabilisator dient.

Nach Füllen des das Gewichtsausgleichsrohr 3 ringförmig umschließenden Gefäßinnenraums 2 des Gefäßkörpers mit der Asche A eines Verstorbenen wird in die Gewichtsausgleichskammer 4 des Gewichtsausgleichsrohrs 3 Gewichtsmasse eingefüllt, bis das gewünschte Gesamtgewicht der Urne (ohne Deckel) erreicht ist, aus dem sich dann das gewünschte Schwimmverhalten im Bezug auf Eintauchtiefe im Wasser ergibt. Danach wird durch Aufsetzen des Deckels 7 und Dazwischenlegung einer entsprechenden Dichtung 8 die Urne verschlossen.

## Patentansprüche

1. Schwimmfähige Urne mit einem Gefäßkörper (1), der einen Gefäßhohlraum (2) umschließt, und einen Deckel (7), und mit einer Gewichtsausgleichskammer (4) zur Aufnahme von Gewichtsausgleichsmaterial, **dadurch gekennzeichnet, daß** die Gewichtsausgleichskammer (4) mittig im Gefäßhohlraum (2) angeordnet und durch ein vom Gefäßkörperboden nach oben ragendes und oben offenes Gewichtsausgleichsrohr (3) gebildet ist.

2. Schwimmurne nach Anspruch 1, wobei an der Umfangswand des Gefäßkörpers (1) Luftkammern (5) zur Auftriebserzeugung gebildet sind.

3. Schwimmurne nach Anspruch 2, wobei die Luftkammern (5) durch nach außen ausgebauchte Taschen gebildet sind.

## Claims

1. Floating urn comprising a vessel body (1) enclosing a vessel cavity (2), and a cover (7) and a weight compensation chamber (4) for receiving weight compensation material, **characterised in that** the weight compensation chamber (4) is arranged in the centre of the vessel cavity (2) and formed by a weight compensation tube (3) open at the top and protruding upwards from the bottom of the vessel body.

2. Floating urn according to claim 1, wherein air chambers (5) producing buoyancy are formed on the peripheral wall of the vessel body (1).

3. Floating urn according to claim 2, wherein the air chambers (5) are formed by outwardly bulging pockets.

## Revendications

1. Urne flottante comportant un corps de récipient (1) renfermant une cavité de récipient (2), et un couvercle (7), et une chambre de compensation de poids (4) destinée à recevoir du matériau de compensation de poids, **caractérisé en ce que** la chambre de compensation de poids (4) est disposée au centre de la cavité de récipient (2) et formée par un tube de compensation de poids (3) s'élevant du fond du corps de récipient et ouvert sur le dessus.

2. Urne flottante selon la revendication 1, où des chambres à air (5) sont formées sur la paroi périphérique du corps de récipient (1) pour la génération de la flottabilité.

3. Urne flottante selon la revendication 2, où les chambres à air (5) sont formées par des poches bombées vers l'extérieur.
